# FASCICULE DE BREVET EUROPEEN

(11) **EP 0 579 158 B1**
(45) Date de publication et mention de la délivrance du brevet: **12.03.1997**
(21) Numéro de dépôt: 93111159.5
(22) Date de dépôt: 13.07.1993
(51) Int. Cl.: B65D 21/02

(54) **Caisse d'emballage à claire-voie pourvue de moyens de gerbage et d'emboîtage**
Stapelbare-Ineinandersetzbare Verpackungskiste mit Seiten nach Skelett-Bauart
Stackable and nestable packing crate with skeleton-construction sidewall

(30) Priorité: 17.07.1992 FR 9209009; 27.11.1992 FR 9214587
(43) Date de publication de la demande: 19.01.1994
(73) Titulaire: Fesquet, Jacques, F-12380 Saint Sernin sur Rance (FR)
(72) Inventeur: Fesquet, Jacques, F-12380 Saint Sernin sur Rance (FR)
(74) Mandataire: Schlawick, Yvan

(56) Documents cités:
- BE-A- 880 165
- BE-A- 1 002 137
- FR-A- 1 491 290
- US-A- 3 220 603
- US-A- 4 579 489

## Description

La présente invention a trait au transport de marchandises et concerne plus particulièrement une caisse d'emballage pour le transport et le stockage de fruits et légumes, du type de celle comprenant :
- cinq parois délimitant les cinq faces fermées du parallélépipède rectangle formant la caisse et définissant le fond, deux parois latérales et deux longitudinales,
- une ossature rigide délimitée par une ceinture périphérique basse et une ceinture périphérique haute reliées par quatre piliers d'angle formant entretoises avec la ceinture périphérique haute adoptant la forme d'un rebord recouvrant avec débord les quatre piliers d'angle et les parois de remplissage entre les deux ceintures périphériques,
- et des moyens de gerbage et d'emboîtage de telle sorte que le volume développé par des caisses vides emboîtées l'une dans l'autre soit nettement moins important que le volume engendré par des caisses pleines empilées.

A ce jour, il existe à ce jour deux types connus de moyens de gerbage et d'emboîtage de telles caisses.

Dans un premier cas tel que décrit dans le brevet belge BE-A-880165, qui est considéré comme l'état de la technique le plus proche, ils sont constitués par des bossages et des cavités façonnés dans les parois latérales en vis-à-vis desdites caisses de manière à autoriser le gerbage des caisses placées dans une position identique, et leur emboîtement dans une position décalée à 180° de telle sorte que les bossages s'enfoncent dans les cavités, et vice versa.

Dans un second cas tel que décrit dans le brevet américain US-A-3,220,603, ces moyens de gerbage et d'emboîtage sont constitués par deux volets articulés sur le bord de la ceinture périphérique haute, généralement au niveau des parois latérales de la caisse autour d'une charnière préformée entre chaque volet et le bord de la ceinture, de sorte que chaque volet puisse être articulé d'une première position autorisant le gerbage d'une autre caisse dans laquelle lesdits volets sont rabattus vers l'intérieur parallèlement au fond de la caisse, vers une deuxième position autorisant l'emboîtement d'une autre caisse dans laquelle lesdits volets sont dirigés vers l'extérieur.

De nombreuses améliorations visant à établir un juste équilibre entre les qualités requises de rigidité nécessaire au gerbage des caisses pleines avec un bas prix de revient, ont été apportées à ce type de caisses fabriquées selon les techniques connues de thermoplastique injecté. En outre, la forme des caisses au niveau des moyens de gerbage et d'emboîtage (bossages, cavités, volets) a été étudiée afin d'améliorer la capacité d'emboîtement des caisses vides l'une dans l'autre.

Selon les mêmes objectifs, le demandeur a imaginé une caisse d'emballage spécialement conçue pour le transport et le stockage de légumes légers. Ces légumes sont volumineux, d'un bas prix de revient et peu coûteux, ce qui a une incidence première sur leur coût de transport et de stockage qui doit être revu à la baisse.

Aussi, le demandeur a mené des recherches qui ont abouti à la mise au point d'une caisse d'emballage du deuxième cas de réalisation avec volets articulés dont les qualités requises de rigidité ont été étudiées en vue du conditionnement de produits légers et dont la capacité d'emboîtement soit maximale par rapport à la hauteur de la caisse afin de faciliter leur rapatriement en nombre. Pour ce faire, la caisse de l'invention pour le transport et le stockage, du type de celle adoptant la forme d'un parallélépipède rectangle et comprenant cinq parois délimitant les cinq faces fermées du parallélépipède et définissant le fond et les quatre parois latérales et longitudinales de la caisse est remarquable en ce que la ligne de pliage obtenue par moulage pour former la charnière d'articulation de chaque volet sur la ceinture périphérique haute est façonnée dans le prolongement de la face interne des volets d'une part, et dans le prolongement de la face interne des parois latérales équipées desdits volets d'autre part, afin de limiter à la verticale un débordement des volets perpendiculairement au fond de ladite caisse dans la deuxième position. Ainsi, le périmètre de la ceinture haute d'une caisse emboîtée est le même que celui d'une caisse gerbée dès lors que les volets sont dressés verticalement dans la deuxième position, permettant d'associer sans inconvénient des piles de caisses gerbées à des piles de caisses emboîtées. Pour le transport des caisses sur des palettes selon un nombre prédéterminé admis internationalement, le gabarit d'une caisse et notamment les cotes extérieures sont normalisées. Dès lors que les volets de l'invention en position d'emboîtage ne débordent pas extérieurement desdites caisses, le gabarit des caisses de l'invention est respecté. En outre, dans la deuxième position, les volets dressés verticalement au-dessus de la ceinture périphérique haute, peuvent pénétrer à l'intérieur du rebord périphérique d'une caisse supérieure venant s'empiler sur une caisse. A l'inverse, lorsque les volets sont rabattus dans la première position à l'horizontale vers l'intérieur, ces mêmes volets sont maintenus retenus dans cette position par les piliers d'angle, définissant ainsi une surface d'appui au fond de la caisse venant se gerber dessus.

D'autre part, le demandeur a remarqué que la forme tronconique nécessaire des caisses laisse un vide entre les caisses juxtaposées au niveau de leur partie inférieure, ce qui provoque un certain jeu entre celles-ci lorsqu'elles sont soumises à des vibrations, notamment lors de leur transport en nombre. Ce jeu a pour conséquence de favoriser le chevauchement des rebords des ceintures périphériques hautes desdites caisses, chevauchement qui déstabilise l'ensemble de l'empilement, voire son effondrement au péril du contenu.

Pour éliminer ce risque de chevauchement, le demandeur a aussi imaginé d'équiper sa caisse d'un dispositif de calage de deux caisses contigüs et constitué par au moins un ergot en forme de méplat qui, greffé sur la paroi externe d'un des rebords longitudinaux de la ceinture périphérique supérieure, s'étend parallèlement au fond de la caisse et à un niveau légèrement inférieur à celui de l'extrémité dudit rebord de manière à autoriser son calage au-dessous du rebord de la caisse contigue située au même niveau. De la sorte, cet ergot interdit le chevauchement du rebord de la caisse à laquelle il est rattaché, sur le rebord de la caisse contigue située à un même niveau. De préférence, il est prévu de n'aménager de deux ergots qu'un seul des rebords longitudinaux de la ceinture périphérique haute pour éviter un débattement longitudinal de la caisse ainsi calée. Il est important de rappeler que chaque pile de caisses pouvant être positionnée entre quatre autres piles de caisses, chaque caisse se trouvera au moins maintenue par une autre caisse calée grâce à son ergot. Les deux ergots seront judicieusement positionnés asymétriquement par rapport au centre dudit rebord longitudinal pour éviter un vis-à-vis malencontreux, dès lors que deux rebords longitudinaux juxtaposés se trouveront équipés du dispositif de calage de l'invention.

L'invention venant d'être évoquée ci-dessus dans sa forme la plus élémentaire, d'autres caractéristiques et d'autres avantages de la présente invention apparaîtront plus clairement à la lecture de la description qui suit, donnant à titre d'exemple non limitatif et en regard des dessins annexés, deux modes de réalisations d'une caisse d'emballage respectant ces concepts fondamentaux. Sur ces dessins :
- La figure 1 est une vue en perspective d'une caisse selon l'invention.
- Les figures 1a, 1b, 1c, 1d sont des vues agrandies de quatre détails du dessin de la figure 1.
- La figure 2 est une vue en perspective illustrant trois caisses, en position de gerbage et d'emboîtage.
- La figure 2a est une vue agrandie d'un tel détail du dessin de la figure 2.
- La figure 3 est une vue en perspective illustrant le gerbage de deux petites caisses sur une grande caisse.

Telles qu'illustrées sur les dessins des figures 1 à 3, les caisses référencées II dans leur ensemble, sont destinées au transport et au stockage de légumes légers. Chacune de ces caisses adopte la forme d'un parallélépipède rectangle légèrement tronconique, ouvert vers le haut pour assurer le remplissage et le vidage desdites caisses. Elle comprend cinq panneaux ajourés 1, 2, 3, 4, 5 délimitant cinq faces du parallélépipède et définissant la première (référencée 1) le fond de la caisse et les quatre suivantes les parois latérales (2 et 4) et longitudinales (3 et 5) de cette dernière.

La sixième face ouverte (référencée 6) du parallélépipède dont les contours sont délimités par une ceinture périphérique haute 6a délimite une ouverture autorisant le remplissage des légumes sur la face supérieure du panneau de fond 1, les faces internes des panneaux formant parois 2, 3, 4 et 5 assurant alors la rétention des légumes sur la hauteur de ladite caisse.

Selon les dispositions principales de l'invention, l'ossature rigide assurant l'indéformabilité de la caisse est formée par une ceinture périphérique basse 1a délimitant les contours du panneau de fond 1, par la ceinture périphérique haute 6a et par quatre piliers d'angle 7, 8, 9 et 10 formant entretoises. Pour conforter l'indéformabilité de la caisse, la susdite ceinture périphérique haute 6a adoptera la forme d'un rebord recouvrant avec débord les quatre piliers d'angle 7,8 9 et 10. Les panneaux 1, 2, 3, 4 et 5 n'assurant qu'un rôle de rétention sont considérablement allégés et réalisés à cet effet dans des lames verticales espacées du type à claire-voie. La distinction de ces deux rôles (indéformabilité et rétention) permet de jouer sur les quantités de matières employées, notamment pour la réalisation de ces parois de remplissage. De plus, considérant que l'épaisseur des parois des caisses délimite la hauteur d'emboîtement, des parois plus fines améliorent considérablement leur capacité d'emboîtement.

Selon une caractéristique particulièrement avantageuse de l'invention, illustrée plus en détails sur le dessin de la figure 1d, les caisses de l'invention sont aménagées d'un dispositif de calage réalisé à partir de deux ergots en forme de méplats 11a et 11b qui sont greffés sur la paroi externe d'un des rebords longitudinaux de la ceinture périphérique supérieure 6a. Ces ergots, qui s'étendent parallèlement au fond 1 de la caisse sont positionnés à un niveau légèrement inférieur à celui de l'extrémité dudit rebord de manière à autoriser son calage au-dessous du rebord de la caisse contigue. De préférence, ces deux ergots 11a et 11b seront positionnés asymétriquement par rapport au centre dudit rebord longitudinal pour éviter un vis-à-vis malencontreux lorsque les deux rebords longitudinaux juxtaposés sont équipés du dispositif de calage de l'invention. De plus, la présence de ces ergots a également un rôle de butée, empêchant les sangles, qui servent à amarrer les caisses, de glisser le long de celles-ci.

La caisse II telle qu'illustrée sur les dessins des figures 1 et 2 se distingue par ses moyens de gerbage et d'emboîtage constitués par deux volets 20 et 30 montés articulés (telle que le montre la flèche A de la figure 1a) sur les rebords latéraux de la ceinture périphérique haute 6a, de telle sorte qu'ils puissent se rabattre soit dans une première position vers l'intérieur parallèlement au fond 1 de la caisse pour autoriser le gerbage d'une caisse supérieure IIa (comme montré sur le dessin de la figure 2), soit dans une deuxième position vers l'extérieur selon une expansion angulaire de 90° dans le prolongement des parois latérales 2 et 4 de la caisse, dans le sens inverse de la flèche A, pour autoriser l'emboîtage de la caisse II dans une caisse inférieure IIb. La position de ces volets sur les deux parois latérales permet donc le gerbage ou l'emboîtage de la caisse suivante, quelle que soit sa présentation.

Suivant l'invention, et comme montré plus en détails sur le dessin de la figure 1a illustrant le volet 20 et son articulation, la ligne de pliage obtenue par moulage pour former la charnière nécessaire au mouvement d'articulation A, est façonnée dans le prolongement de la face interne du volet 20 d'une part, et dans le prolongement de la face interne de la paroi latérale 2 d'autre part, afin de limiter lors du rabattement du volet 20 vers l'extérieur (tel que représenté en traits pleins sur le dessin de le figure 1a), un débordement du volet hors de ladite caisse. En effet, en position déployée (cf. figure 1), les volets 20 et 30 se maintiennent verticalement dans le prolongement de la paroi latérale (2 ou 4) à laquelle ils sont rattachés. Les volets 20 et 30, dressés verticalement, pénètrent à l'intérieur du rebord périphérique 6a d'une caisse supérieure II venant s'empiler sur une caisse IIb comme illustré sur le dessin de la figure 2. A l'inverse, lorsque les volets 20 et 30 sont rabattus (flèche A) en position horizontale, comme c'est le cas pour la caisse II illustrée sur le dessin de la figure 2, ces volets 20 et 30 maintenus retenus dans cette position par les piliers d'angle 7, 8, 9 et 10, définissent une surface d'appui au fond 1 de la caisse IIa venant se gerber dessus. En se reportant au dessin de la figure 1, on notera que la face supérieure de la ceinture périphérique haute 6a au niveau des parois latérales 2 et 4 sur lesquelles sont articulés les volets 20 et 30, est à un niveau plus bas que la face supérieure au niveau des deux autres parois longitudinales 3 et 5, selon une hauteur de dénivellation égale à l'épaisseur des volets 20 et 30, de façon à ce que lesdits volets en position rabattue vers l'intérieur (cf. figure 1a) ne surplombent pas l'ouverture 6 de la caisse. Avantageusement, afin que les volets 20 et 30 puissent se rabattre vers l'intérieur en prenant appui, en partie ou en totalité de leur largeur, sur les extrémités des bords longitudinaux de la ceinture périphérique 6a, la face supérieure de cette dernière, est dénivelée à ses extrémités pour être dans le même plan que la face supérieure des parois latérales 2 et 4. De la sorte, chaque volet en position rabattue vers l'intérieur reposera sur quatre points d'appui, deux au niveau des piliers et deux délimités par les parties en retrait des parois longitudinales 3 et 5.

Selon un mode de réalisation préférentielle de l'invention, la face externe des volets 20 et 30 est ménagée d'une rainure longitudinale 21 et 31 dans laquelle vient se caler un épaulement longitudinal 1a' (cf. figure 1b) préformé au niveau de la ceinture périphérique basse 1a du fond 1 de la caisse, lequel épaulement est façonné dans le prolongement des parois latérales 2 et 4. Comme on peut le voir sur le dessin de la figure 2a, les rainures 21 et 31 ménagées dans les volets 20 et 30 sont plus larges que l'épaulement 1a' et adoptent en coupe une forme évasée vers le haut pour guider ledit épaulement. En étant plus large que l'épaulement 1a', la rainure (21 ou 31) permet de caler ledit épaulement soit contre son versant interne soit contre son versant externe, offrant de ce fait un jeu permettant de rattraper les différents décalages de l'épaulement en fonction des différentes hauteurs de caisses. Ainsi, tout en gardant le même angle de conicité, il sera possible de gerber des caisses de hauteurs différentes.

Selon une caractéristique particulièrement avantageuse de l'invention, la susdite rainure longitudinale 21 ou 31 préformée dans les volets 20 ou 30 est recourbée à ses extrémités de manière à former des retours à angles droits, respectivement 21a et 31a, de telle sorte que lorsque les volets 20 et 30 sont en position rabattue vers l'intérieur, les deux rainures 21 et 31, vues de dessus, dessinent deux C en regard l'un de l'autre. Ces retours 21a et 31a ont pour objet de recevoir en partie l'épaulement 1a' de la ceinture périphérique basse 1a préformé également au niveau des bords longitudinaux, offrant un calage des caisses gerbées tant longitudinal que latéral.

Comme illustrée sur le dessin de la figure 3, la configuration particulière en C de ces rainures 21, 31 des volets 20 et 30 a un rôle important pour des grandes caisses IIc dont la largeur est égale à la longueur des petites caisses IIa ou IIb et dont la longueur est égale au double de la largeur des même petites caisses IIa et IIb.

Ainsi, lorsque les volets 20 et 30 sont dans la position rabattue vers l'intérieur pour la grande caisse IIc, deux petites caisses IIa et IIb peuvent alors être gerbées côte à côte sur la grande caisse IIc. Les épaulements 1a' de la ceinture périphérique basse 1a des petites caisses IIa et IIb pénètrent au niveau de leurs bords longitudinaux dans les rainures longitudinales 21 et 31 de la grande caisse IIc et au niveau des bords latéraux dans les retours (21a et 31a) de ces mêmes rainures. Pour maîtriser cette opération de gerbage de deux petites caisses IIa et IIb sur une grande caisse IIc, cette dernière est pourvue dans ses parois longitudinales 3 et 5 de deux piliers centraux 40 et 50 ménagés sur leur face supérieure, de deux rainures en L, 41 et 42 (n'apparaissant sur le dessin que pour le pilier 40) de telle sorte que les deux branches des L soient l'une et l'autre, parallèles à la rainure longitudinale 21 ou 31 et à ses retours 21a ou 31a.

## Revendications

1. Caisse d'emballage à claire-voie pour le transport et le stockage de légumes légers, du type de celle comprenant :
- cinq parois délimitant les cinq faces fermées du parallélépipède rectangle formant la caisse et définissant le fond (1), deux parois latérales (2 et 4) et deux longitudinales (3 et 5),
- une ossature rigide délimitée par une ceinture périphérique basse (1a) et une ceinture périphérique haute (6a) reliées par quatre piliers d'angle (7, 8, 9, 10) formant entretoises, avec la ceinture périphérique haute (6a) adoptant la forme d'un rebord recouvrant avec débord les quatre piliers d'angle (7, 8, 9, 10) et les parois de remplissage entre les deux ceintures périphériques (1a et 6a),
- et des moyens de gerbage et d'emboîtage, **CARACTERISEE PAR LE FAIT QUE** les moyens de gerbage et d'emboîtage sont constitués par deux volets (20 et 30) articulés (flèche A) sur le bord des parois latérales (2 et 4) au niveau de la ceinture périphérique haute (6a) de la susdite caisse autour d'une charnière préformée entre chaque volet et la ceinture (6a), chaque volet étant articulé d'une première position autorisant le gerbage d'une autre caisse dans laquelle lesdits volets sont rabattus (flèche A) vers l'intérieur parallèlement au fond (1) de la caisse, vers une deuxième position autorisant l'emboîtement d'une autre caisse dans laquelle lesdits volets sont dirigés vers l'extérieur, et que la ligne de pliage obtenue par moulage pour former la charnière d'articulation (flèche A) de chaque volet (20 et 30) sur la ceinture périphérique haute (6a) est façonnée dans le prolongement de la face interne des volets (20 et 30) d'une part, et dans le prolongement de la face interne des parois latérales (2 et 4) équipées desdits volets d'autre part, afin de limiter à la verticale le débordement des volets perpendiculairement au fond (1) de ladite caisse dans la deuxième position.

2. Caisse selon la revendication 1, **CARACTERISEE PAR LE FAIT QUE** les faces supérieures des rebords latéraux de la ceinture périphérique haute (6a) de la susdite caisse sur lesquelles sont articulés lesdits volets (20 et 30) sont façonnées à un niveau plus bas que celles des rebords longitudinaux et ce, selon une hauteur de dénivellation au moins égale à l'épaisseur desdits volets (20 et 30), de façon à ce que lesdits volets dans la première position rabattue vers l'intérieur ne surplombent pas l'ouverture (6) de la caisse.

3. Caisse selon la revendication 1 , **CARACTERISEE PAR LE FAIT QUE** les faces externes des susdits volets (20 et 30) sont ménagées d'une rainure longitudinale (21 et 31) dans laquelle vient se caler un épaulement (1a') préformé dans le fond (1) de la caisse supérieure au niveau de la ceinture périphérique basse (1a) dans le prolongement des parois latérales (2 et 4).

4. Caisse selon les revendications 2 et 3, **CARACTERISEE PAR LE FAIT QUE** les extrémités des faces supérieures des rebords longitudinaux de la ceinture périphérique haute (6a) sont au même niveau que les faces supérieures des rebords latéraux sur lesquels sont articulés les susdits volets (20 et 30) pour dégager une partie en retrait afin que lesdits volets (20 et 30) puissent se rabattre (flèche A) vers l'intérieur en prenant appui, en partie ou en totalité de leur largeur, sur lesdits rebords longitudinaux.

5. Caisse selon la revendication 3, **CARACTERISEE PAR LE FAIT QUE** les susdites rainures (21 et 31) ménagées dans les susdits volets (20 et 30) sont plus larges que l'épaulement (1a') préformé en correspondance dans le fond (1) de la caisse et adoptent en coupe une forme évasée vers le haut.

6. Caisse selon les revendications 1, 3 et 4**, CARACTERISEE PAR LE FAIT QUE** la susdite rainure longitudinale (21 ou 31) est recourbée à ses extrémités de manière à former des retours à angle droit (21a ou 31a), pour recevoir en partie, l'épaulement (1a') préformé également au niveau des parois longitudinales (3 et 5).

7. Caisse selon l'une quelconque des revendications 1 à 6, **CARACTERISEE PAR LE FAIT QU**'il comprend un dispositif de calage de deux caisses contigüs et constitué par au moins un ergot en forme de méplat (11a ou 11b) qui, greffé sur la paroi externe d'un des rebords longitudinaux de la ceinture périphérique supérieure (6a), s'étend parallèlement au fond (1) de la caisse et à un niveau légèrement inférieur à celui de l'extrémité dudit rebord de manière à autoriser son calage au-dessous du rebord (6a) de la caisse contigüe située au même niveau, afin d'éviter le chevauchement des deux caisses.

8. Caisse selon l'ensemble des revendications 1 à 7, permettant de gerber sur une grande caisse (IIc) deux petites caisses (IIa et IIb) adoptant une longueur égale à la largeur de la grande et une largeur égale à la moitié de la longueur de la grande et vice-versa, **CARACTERISE PAR LE FAIT QUE** chacune des susdites parois longitudinales (3 et 5) de la grande caisse (IIc) est aménagé en son centre, de deux piliers supplémentaires (40 et 50) en saillie vers l'intérieur de la caisse et préformé chacun sur sa face supérieure de deux rainures en L (41 et 42) de telle sorte que les deux branches des L soient l'une et l'autre parallèles aux rainures longitudinales (21 ou 31) des volets (20 et 30) pour l'une et aux retours (21a et 31a) pour l'autre.

## Claims

1. A crate for transport and storage of light vegetables, the crate comprising :
- five walls delimiting the five sides of the rectangular parallelepiped forming the crate and defining the bottom (1), two side walls (2 and 4) and two end walls (3 and 5),
- a rigid framework, delimited by a lower peripheral belt (1a) and an upper peripheral belt (6a) joined by four angled spacer columns (7, 8, 9, 10), the upper peripheral belt (6a) comprising a rim overlapping and protruding over the four angled spacer columns (7, 8, 9, 10), with the upper peripherical belt (6a) comprising a rim overlapping and protuding over the four angled spacer columns (7, 8, 9, 10) and the filling walls between the two peripherical belt (1a and 6a),
- and staking and nesting means CHARACTERISED IN THAT staking and nesting means comprise two hinged (arrow A) flaps (20 and 30) extending from the tops of respective side walls (2 and 4) au niveau de the upper peripherical belt (6a) of said crate, the flaps being rotatable about a hinge formed between each flap and the belt (6a), each flap being rotatable from a first position permitting staking of a second crate on the crate, the flaps being inclined towards the interior of the crate and parallel to the crate bottom (1), to a second position permitting nesting of second crate within the crate, the flaps being inclined towards the exterior, AND IN THAT the folding line get by moulding in order to create the hinge (arrow A) of each flaps (20 and 30) on the upper peripherical belt (6a) is formed in the extension of the internal face of each flap (20 and 30) in one hand, and the extension of the internal face of each side wall (2 and 4) comprising said flaps in the other hand, in order to limit vertically the outward extension of the flaps perpendicalaraly to the bottom (1) of the said crate in the second position.

2. A crate as claimed in claim 1, CHARACTERISED IN THAT the upper faces of side walls rims of upper peripherical belt (6a) of said crate upon which are hinged the said flaps (20 and 30) being lower than the end walls rims by a height at least equal to the thickness of said flaps (20 and 30), so that said flaps in first position inclined in the interior don't overhang the crate access (6).

3. A crate as claimed in claim 1, CHARACTERISED IN THAT the external faces of said flaps (20 and 30) each are provided with a longitudinal groove (21 and 31), the groove being formed to receive a shoulder (1a') preformed in the bottom (1) of the upper crate in the plane of the lower peripherical belt (1a) in the extention of said side walls (2 and 4).

4. A crate as claimed in claims 2 and 3, CHARACTERISED IN THAT the end portions of upper faces of end walls rims of upper peripherical belt (6a) are in the same plane as the upper faces of side walls rims upon which are hinged said flaps (20 and 30) to free a back part so that said flaps (20 and 30) can be inclined (arrow A) towards the interior resting on in part or in totality of their width, on said end walls rims.

5. A crate as claimed in claim 3, CHARACTERISED IN THAT said grooves (21 and 31) provided in said flaps (20 and 30) are wider than the shoulder (1a') preformed in the bottom (1) and are flared outwards towards the top.

6. A crate as claimed in claims 1, 3 and 4, CHARACTERISED IN THAT said longitudinal groove (21 or 31) is curved at its end portions in such a manner as to form "L"-shaped curves (21a or 31a) to receive respectively curved portions of the soulder (1a') also in the plane of the end walls (3 and 5).

7. A crate as claimed in any claims 1 to 6, CHARACTERISED IN THAT the crate comprises a wedging device of two contiguous crates and constituted by at least one flat lug (11a and 11b) projecting from the external wall of one of end wall rims of upper peripherical belt (6a) and spaced parallelly of the bottom (1) of the crate and in a plane lightly lower than the plane of the end portion of said rim so that the lug can be wedged below the rim (6a) of the contiguous crate, in order to avoid the overlapping of the two crates.

8. A crate as claim in the whole of claims 1 to 7, permitting to stack on a large crate (IIc) two small crates (IIa and IIb), the small crates having a length equal to the width of the large crate and width equal to half the length of the large crate and inversement, CHARACTERISED IN THAT each of said end walls (3 and 5) of the large crate (IIc) comprises two additionnal center columns (40 and 50) projecting towards the interior of the crate and each are each provided on his upper face with two "L"-shaped grooves (41 and 42) so that the two "L" branches are each one paralell to the longitudinal grooves (21 or 31) of the flaps (20 and 30) for one and to the "L"-shaped curves (21a and 31a) for the other.

## Patentansprüche

1. Gitterkiste zum Transportieren und Lagern von leichtem Gemüse, mit:
- fünf Wänden, die die fünf geschlossenen Seiten des die Kiste bildenden Rechtecks begrenzen und den Boden (1) bzw. zwei Seitenwände (2, 4) und zwei Längswände (3, 5) definieren,
- einem steifen Gerippe, begrenzt durch eine untere Umfangleiste (1a) und eine obere Umfangleiste (6a), die durch vier strebenförmige Eckpfeiler (7, 8, 9, 10) verbunden sind, wobei die obere Umfangleiste (6a) wie ein die vier Eckpfeiler (7, 8, 9, 10) und die Füllwand zwischen den Umfangleisten (1a bzw. 6a) mit einem Umschlag überdeckender Rand geformt wird,
- und mit Stapel- und Schachtelungsmitteln,
dadurch gekennzeichnet, daß die Stapel- und Schachtelungsmittel aus zwei Klappen (20 und 30) bestehen, die am Rand der Seitenwände in Höhe der oberen Umfangleiste (6a) der genannten Kiste um ein zwischen jeder Klappe unter der Leiste (6a) der genannten Kiste vorgeformtes Scharnier angelenkt sind (Pfeil A), wobei jede Klappe sich zwischen einer ersten Position, die das Stapeln einer anderen Kiste auf diejenige ermöglicht, deren Klappen nach innen parallel zum Boden (1) der Kiste zusammengefaltet sind (Pfeil A), und einer zweiten Position, die das Stapeln einer anderen Kiste auf diejenige ermöglicht, deren Klappen nach außen gerichtet sind, bewegen kann, und daß die angeformte Faltlinie, die das Gelenkscharnier (Pfeil A) der jeweiligen Klappe (20 bzw. 30) auf der oberen Umfangleiste (6a) einerseits als Verlängerung der Innenseite der Klappen (20, 30) und andererseits als Verlängerung der Innenseite der mit genannten Klappen versehenen Seitenwände (2, 4) geformt wird, damit die senkrecht zum Boden stehenden Klappen(1) der genannten Kiste in der zweiten Position nur begrenzt senkrecht überstehen.

2. Gitterkiste nach Anspruch 1, dadurch gekennzeichnet, daß die oberen Seiten der Seitenumschläge der oberen Umfangleiste (6a) der genannten Kiste, auf denen genannte Klappen (20, 30) angelenkt sind, niedriger angeformt sind als diejenigen der Längsränder, mit einem der Dicke der Klappen (20, 30) mindestens gleichen Höhenunterschied, damit genannte Klappen in der ersten, nach innen zusammengefalteten Position nicht über die Öffnung (6) der Kiste herausstehen.

3. Gitterkiste nach Anspruch 1, dadurch gekennzeichnet, daß die jeweilige Außenseite der genannten Klappen (20, 30) mit einer Längsnut (21 bzw. 31) versehen ist, in die ein Ansatz (1a') eingreift, der im Boden (1) der darüberliegenden Kiste in Höhe der unteren Umfangleiste (1a) in Verlängerung der Seitenwände (2,4) vorgeformt ist.

4. Gitterkiste nach Ansprüchen 2 und 3, dadurch gekennzeichnet, daß die Enden der Oberseiten der Längsränder der oberen Umfangleiste (6a) auf gleicher Höhe liegen wie die Oberseiten der Seitenränder, auf denen genannte Klappen (20 bzw. 30) angelenkt sind, um einen zurückgezogenen Teil bereitzustellen, damit genannte Klappen (20, 30) sich nach innen (Pfeil A) zusammenklappen können, indem sie sich auf einem Teil ihrer Breite oder ihrer ganzen Breite auf die Längsränder stützen.

5. Gitterkiste nach Anspruch 3, dadurch gekennzeichnet, daß die in den genannten Klappen (20 bzw. 30) eingearbeiteten Nuten (21 bzw. 31) breiter sind als der im Boden (1) der Kiste entsprechend angeformte Ansatz (1a) und einen sich nach oben erweiternden Querschnitt aufweisen.

6. Gitterkiste nach Ansprüchen 1, 3 und 4, dadurch gekennzeichnet, daß die genannte Längsnut (21 oder 31) an ihren Enden so gebogen ist, daß sie rechtwinklig zurückgeführte Teile (21a oder 31a) formt, die den teils auch in den Längswänden (3 und 5) angeformten Ansatz aufnehmen.

7. Gitterkiste nach einem der Ansprüche 1 bis 6, dadurch gekennzeichnet, daß sie eine Verkeilungsvorrichtung für zwei benachbarte Kisten aufweist, die von mindestens einen abgeflachten Nocken (11a oder 11b) geformt wird, der auf der Außenwand eines der Längsränder der oberen Umfangleiste (6a) befestigt ist und sich parallel zum Boden (1) der Kiste erstreckt, und zwar etwas niedriger als das Ende des genannten Randes, damit er sich unter dem Rand (6a) der auf gleicher Höhe stehenden benachbarten Kiste verkeilen kann, um so ein Überlappen der zwei Kisten zu vermeiden.

8. Gitterkiste nach allen Ansprüchen 1 bis 7, mit der auf eine große Kiste (IIc) zwei kleine Kisten (IIa bzw. IIb) aufgestapelt werden können, die genauso lang sind wie die Breite der größeren Kiste und halb so breit sind wie die Länge der großen Kiste und umgekehrt, dadurch gekennzeichnet, daß die Längswände (3 und 5) der größeren Kiste (IIc) je in ihrer Mitte mit einem Zusatzpfeiler (40 bzw. 50) versehen sind, der zum Inneren der Kiste hin heraussteht und auf seiner oberen Seite mit zwei vorgeformten L-förmigen Nuten (41 bzw. 42) derart versehen ist, daß einer der zwei Arme des L den Längsnuten (21 bzw. 31) der Klappen (20 bzw. 30) und der andere zu den zurückgeführten Teilen (21a bzw. 31a) parallel ist.
